# EUROPÄISCHE PATENTSCHRIFT

(11) **EP 1 768 150 B1**
(45) Veröffentlichungstag und Bekanntmachung des Hinweises auf die Patenterteilung: **17.02.2010**
(21) Anmeldenummer: 05405556.1
(22) Anmeldetag: 26.09.2005
(51) Int. Cl.: H01H 33/74

(54) **Hochspannungsschalter mit verbesserter Schaltleistung**
High voltage circuit breaker with improved interrupting capacity
Disjoncteur à haute tension avec pouvoir de coupure ameliorée

(43) Veröffentlichungstag der Anmeldung: 28.03.2007
(73) Patentinhaber: ABB Technology AG, 8050 Zürich (CH)
(72) Erfinder: Dahlquist, Andreas, 8050 Zürich (CH); Franck, Christian, 8048 Zürich (CH); Kriegel, Martin, 5424 Unterehrendingen (CH); Seeger, Martin, 8046 Zürich (CH); Nordborg, Henrik, 8048 Zürich (CH)
(74) Vertreter: ABB Patent Attorneys

(56) Entgegenhaltungen:
- EP-A- 1 403 891
- EP-A- 1 444 713
- DE-A1- 2 642 693
- DE-B3- 10 221 580
- US-A- 4 471 187

## Beschreibung

### TECHNISCHES GEBIET

Die Erfindung bezieht sich auf das Gebiet der Hochspannungstechnik, insbesondere der Hochspannungsleistungsschalter in elektrischen Energieverteilnetzen. Sie geht aus von einem Verfahren und einem Hochspannungsschalter gemäss Oberbegriff der unabhängigen Patentansprüche.

### STAND DER TECHNIK

In der EP 1 444 713 B1 wird für einen Leistungsschalter eine Strömungslenkeinrichtung offenbart, welche die Löschgasströmung koaxial umgibt und eine Mantelfläche mit zwei Ausströmöffnungen aufweist. Die Mantelfläche der Strömungslenkeinrichtung definiert ein Abgasvolumen. Aus den Ausströmöffnungen treten Teilströmungen der Löschgasströmung in das Schaltkammervolumen aus. Die Abströmrichtungen der unmittelbar gegenüberliegenden Ausströmöffnungen sind so gerichtet, dass sie einander schneiden. Dadurch wird erreicht, dass das Löschgas nach dem Hindurchtreten durch die jeweiligen Ausströmöffnungen günstig vermischt wird. Den Austrittsöffnungen können zusätzliche Verwirbelungskörper oder Prallplatten zugeordnet sein, um das aus den Austrittsöffnungen austretende Schaltgas zusätzlich zu verwirbeln. Durch die Vermischung und Verwirbelung wird die Löschgasströmung bei Eintritt in das Schaltkammervolumen gebremst, gekühlt und dielektrisch verfestigt, um Überschläge auf das Schaltkammergehäuse zu vermeiden.

In der DE 102 21 580 B3 wird ein Hochspannungsleistungsschalter mit einer Unterbrechereinheit offenbart, in welcher die Auspuffgase zweimal um 180° umgelenkt werden. Zur Verbesserung der Kühlung der Gase ist auf der Festkontaktseite ein konzentrisch angeordnetes, hohlzylindrisches, radial durchströmtes Lochblech vorhanden. Das Lochblech dient als Kühlkörper, der dem Löschgas Wärme entzieht. Das Lochblech bewirkt keine Erhöhung des Strömungswiderstands für das Löschgas. Im Bereich des Lochblechs wird eine einheitliche, laminare Löschgasströmung beibehalten.

In dem Gebrauchsmuster DE 1 889 068 U wird ein Lasttrennschalter mit verbesserter Abgaskühlung offenbart. Die Kühlvorrichtung umfasst mehrere, im Gasabströmkanal konzentrisch angeordnete Rohre, die jeweils diametral gegenüberliegende Ausströmöffnungen aufweisen, so dass die Schaltgase beim laminaren Ausströmen einen labyrinthartigen Weg mit zahlreichen Umlenkungen durcheilen und grosse Oberflächen der Kühlrohre bestreichen müssen. Mit dieser Anordnung wird der Ausströmpfad verlängert und die Kühloberfläche im Auspuff vergrössert.

In der EP 1 403 891 A1 wird ein Leistungsschalter offenbart, bei dem Auspuffgas ebenfalls von einem Lichtbogenraum durch einen Hohlkontakt in ein konzentrisch angeordnetes Auspuffvolumen und von dort in ein weiter aussen liegendes Löschkammervolumen geleitet wird. Zur Steigerung der Ausschaltleistung sind zwischen dem Hohlkontakt und dem Auspuffvolumen mindestens ein Zwischenvolumen und gegebenenfalls ein Zusatzvolumen konzentrisch angeordnet und durch Zwischenwände, die Bohrungen oder Gasdurchlassöffnungen aufweisen, voneinander separiert. Durch das radiale Ausströmen der Schaltgase von den inneren zu den äusseren Volumina werden die Abgase jetartig auf die Zwischenwände der Volumina gerichtet und verwirbelt. So wird Wärme turbulent konvektiv hocheffizient auf die Zwischenwände übertragen. Die Durchlassöffnungen zwischen dem Hohlkontaktvolumen, dem Zwischenvolumen und gegebenenfalls dem Zusatzvolumen sind zueinander am Umfang versetzt angeordnet. Die Durchlassöffnungen zwischen dem Zusatzvolumen und dem Auspuffvolumen sind zueinander am Umfang und/oder in axialer Richtung versetzt angeordnet. Dadurch werden mäandrierende sowie auch spiralförmige Abgaspfade vorgegeben, die Verweilzeit des Abgases im Auspuffbereich wird erhöht und die Wärmeabgabe des Abgases wird verbessert. Insgesamt benötigt man in dem Leistungsschalter also neben dem Hohlkontaktvolumen, dem Auspuffvolumen und dem Schaltkammervolumen noch mindestens ein weiteres Zwischenvolumen, um die Effizienz der Abgaskühlung zu steigern.

In den vorbekannten Schaltern wird kaltes Gas, das vor dem Schaltvorgang in der Unterbrechereinheit verweilt, von heissem Abgas, das aus der Lichtbogenzone abströmt, verdrängt und aus dem Auspuff rausgeschoben. Der zu verdrängende Kaltgasanteil behindert das Abströmen der heissen Abgase und geht für Kühlzwecke ungenützt verloren.

Bei der Erfindung wird ausgegangen von dem Stand der Technik gemäß US 4,471,187. Dort wird ein Hochspannungsschalter mit einer speziellen Auspuffgestaltung gezeigt, wobei Kaltgas im Abströmvolumen vorhanden ist, wobei das Abströmvolumen von einer ersten Teilgasströmung umgangen wird und lediglich eine zweite Teilgasströmung das Kaltgas aus dem Abströmvolumen verdrängt. Die ersten und zweiten Teilgasströmungen werden am offenen Ende des Abströmvolumens gemeinsam in das grossvolumige Schaltkamergehäuse abgeströmt. Durch die Abspaltung einer ersten heissen Teilgasströmung mit einem sehr kurzen Abströmweg wird eine schnelle Wegführung von überschüssigem Heissgas aus der Lichtbogenlöschzone erreicht. Die zweite Teilgasströmung strömt zwar verzögert ab, kann aber auf ihrem längeren Weg mit Kaltgas vermischt und dadurch gekühlt werden. Beim gemeinsamen Austritt in das grossvolumige Schaltkammergehäuse strömen die erste und zweite Teilgasströmung ungehindert ab und können daher kaum miteinander vermischt werden.

### DARSTELLUNG DER ERFINDUNG

Aufgabe der vorliegenden Erfindung ist es, ein Verfahren zur Kühlung eines Schaltgases in einem elektrischen Schaltgerät und ein zugehöriges elektrisches Schaltgerät mit einer verbesserten Schaltleistung anzugeben. Diese Aufgabe wird erfindungsgemäss durch die Merkmale der unabhängigen Ansprüche gelöst.

Die Erfindung besteht in einem Verfahren zur Kühlung eines Schaltgases in einem elektrischen Schaltgerät für elektrische Energieversorgungsnetze, insbesondere in einem Hochspannungsschalter, wobei das Schaltgerät eine Schaltkammer umfasst, die von einem Schaltkammergehäuse umschlossen ist, wobei ferner bei einem Schaltvorgang heisses Schaltgas von einer Lichtbogenlöschzone zu einem mit Kaltgas gefüllten Auspuffbereich strömt und das heisse Schaltgas in mindestens zwei Teilgasströmungen aufgespalten wird, wobei zumindest ein Teil des Kaltgases im Auspuffbereich zwischengespeichert wird und die erste Teilgasströmung an dem zwischengespeicherten Kaltgas vorbeigeleitet und in die Schaltkammer abgeströmt wird und mit Hilfe der zweiten Teilgasströmung das zwischengespeicherte Kaltgas aus dem Auspuffbereich verdrängt und vor dem Abströmen in das Schaltkammergehäuse mit der ersten Teilgasströmung durchmischt wird, wobei hinter der Durchmischungszone und vor Eintritt in das Schaltkammergehäuse in einem Durchmischungskanal die erste Teilgasströmung mit dem zwischengespeicherten Kaltgas zusätzlich vermischt wird. Durch die Zwischenspeicherung des Kaltgases und die Vermischung mit dem ersten heissen Teilgasstrom wird dieser effizient gekühlt. Diese Kühlung erfolgt zu einem sehr frühen Zeitpunkt beim Abströmen des ersten Teilgasstroms aus der Lichtbogenlöschzone. Im Auspuffvolumen vorhandenes Kaltgas wird nicht ungenutzt hinausverdrängt, sondern zur Abgaskühlung genutzt. Die Verdrängung des Kaltgases aus dem Zwischenspeichervolumen erfolgt durch den zweiten Teilgasstrom, insbesondere indem dieser durch das Zwischenspeichervolumen geströmt wird, oder indem durch diesen das Zwischenspeichervolumen in seiner Grösse reduziert wird, z. B. durch Ausüben von Gasdruck auf eine beweglich gelagerte Wand des Zwischenspeichervolumens, oder indem dieser einen Unterdruck erzeugt und dadurch das Kaltgas aus dem Zwischenspeichervolumen ansaugt, durch Kombination derartiger Effekte oder auf andere Weise. Durch die verbesserte Kühlung wird das Schaltgas dielektrisch wirkungsvoller als bisher verfestigt, die Schaltleistung kann gesteigert werden und/oder das Schaltkammergehäuse kann kompakter, insbesondere schlanker, dimensioniert werden, ohne elektrische Überschläge zwischen dem abströmenden Schaltgas und dem Schaltkammergehäuse zu riskieren.

Das Ausführungsbeispiel gemäss Anspruch 2 und 10 hat den Vorteil, dass die erste Teilgasströmung weitgehend zeitgleich aus dem Auspuff ausströmt wie das gespeicherte Kaltgas, das von der zweiten Teilgasströmung aus dem Auspuffbereich und insbesondere dem Zwischenspeichervolumen verdrängt wird.

Die Ausführungsbeispiele gemäss Anspruch 3-6 und 11-14 geben vorteilhafte Geometrien und bevorzugte Dimensionierungskriterien für den Auspuffbereich und insbesondere für das Zwischenspeichervolumen, die Durchmischungszone und den Durchmischungskanal an.

Die Ausführungsbeispiele gemäss Anspruch 7-8 und 20-21 geben verschiedene Varianten und Einbauorte für Hilfsmittel an, mit denen das Schaltgas zusätzlich gekühlt werden kann. Mit Vorteil wird der erste und/oder zweite Teilgasstrom durch Gasjetbildung und Gasjetverwirbelung an einer Prallwand zusätzlich gekühlt.

In einem weiteren Aspekt hat die Erfindung auch ein elektrisches Schaltgerät für ein elektrisches Energieversorgungsnetz, insbesondere einen Hochspannungsschalter, zum Gegenstand. Das Schaltgerät umfasst eine Schaltkammer, die von einem Schaltkammergehäuse umschlossen ist und eine Lichtbogenlöschzone sowie ein Auspuffvolumen zur Kühlung von heissem Schaltgas aufweist, wobei zu Beginn einer Schalthandlung ein Auspuffbereich des Auspuffvolumens mit Kaltgas gefüllt ist, wobei Mittel zur Aufspaltung des heissen Schaltgases in mindestens zwei Teilgasströmungen vorhanden sind, wobei ferner in dem Auspuffbereich ein Zwischenspeichervolumen zur Speicherung von Kaltgas vorhanden ist, ein erstes Mittel vorhanden ist, das die erste Teilgasströmung unter Umgehung des Zwischenspeichervolumens in das Schaltkammergehäuse lenkt, und ein zweites Mittel vorhanden ist, das die zweite Teilgasströmung zum gespeicherten Kaltgas lenkt und dadurch die Verdrängung des gespeicherten Kaltgases aus dem Zwischenspeichervolumen bewirkt, wobei hinter der Durchmischungszone und vor Eintritt in das Schaltkammergehäuse ein Durchmischungskanal angeordnet ist, in dem eine zusätzliche Durchmischung der ersten Teilgasströmung mit dem aus dem Zwischenspeichervolumen verdrängten Kaltgas stattfindet.

Die Ausführungsbeispiele gemäss Anspruch 15-19 geben bevorzugte konstruktive Ausführungsformen für das Zwischenspeichervolumen an.

Weitere Ausführungen, Vorteile und Anwendungen der Erfindung ergeben sich aus abhängigen Ansprüchen, aus den Anspruchskombinationen sowie aus der nun folgenden Beschreibung und den Figuren.

### KURZE BESCHREIBUNG DER ZEICHNUNGEN

Es zeigen schematisch
- Fig. 1: den Auspuffbereich einer Unterbrechereinheit mit Kaltgasverlust gemäss Stand der Technik;
- Fig. 2: erste Ausführungsform eines Auspuffbereichs mit erfindungsgemässer Heissgas-Kaltgas Durchmischung;
- Fig. 3: zweite Ausführungsformen mit jeweils zwei Teilströmungen antriebskontaktseitig und festkontaktseitig;
- Fig. 4: dritte Ausführungsformen mit Öffnungsschlitzen im Zwischenspeichervolumen;
- Fig. 5,6: vierte Ausführungsformen mit axialen Öffnungen im Zwischenspeichervolumen und radialem Gasaustritt aus dem Auspuff;
- Fig. 5-8: fünfte Ausführungsformen mit Gasjetverwirbelung zur Vorkühlung des Schaltgases; und
- Fig. 9: sechste Ausführungsformen mit anderen Mechanismen zur Vorkühlung der zweiten Teilgasströmung.

In den Figuren werden für gleiche Teile die gleichen Bezugszeichen verwendet und gegebenenfalls werden sich wiederholende Bezugszeichen weggelassen.

### WEGE ZUR AUSFÜHRUNG DER ERFINDUNG

Fig. 1 zeigt vereinfacht den Auspuffbereich eines herkömmlichen Hochspannungsschalters, der konzentrisch um eine Schalterachse 1a aufgebaut ist und in dem heisses Schaltgas 11, 110 von der Löschbogenzone 6 entlang eines Weges, hier eines mäandrierenden Weges, aus dem Auspuffvolumen 4 in die Schaltkammer 2 ausgeströmt wird. Dabei wird das Kaltgas 111 aus dem Auspuffbereich hinausgedrängt, ohne zur Kühlung des Schaltgases 11, 110 beizutragen.

Fig. 2 zeigt vereinfacht ein Ausführungsbeispiel zur Schaltgaskühlung gemäss der Erfindung. Das heisse Schaltgas 11, 110 wird in zwei Teilgasströmungen 11a, 11b aufgespalten, zumindest ein Teil des Kaltgases 111 wird im Auspuffbereich 7, 8 zwischengespeichert, die erste Teilgasströmung 11a wird an dem zwischengespeicherten Kaltgas 111 vorbeigeleitet und in die Schaltkammer 2 abgeströmt, und mit Hilfe der zweiten Teilgasströmung 11b wird das zwischengespeicherte Kaltgas 111 aus dem Auspuffbereich 7, 8 verdrängt und vor dem Abströmen in das Schaltkammergehäuse 3 mit der ersten Teilgasströmung 11a durchmischt. Das durchmischte Schaltgas 13 hat schon zu Beginn des Schaltgasausstosses eine deutlich reduzierte Temperatur gegenüber dem herkömmlichen Auspuff gemäss Fig. 1, wo zunächst Kaltgas 111 und dann das relativ wenig gekühlte Heissgas 110 abströmt. Im folgenden werden weitere Ausführungsbeispiele des Schaltgaskühlverfahrens im Zusammenhang mit den Fig. 2-9 besprochen.

Beim Schaltgaskühlverfahren wird die zweite Teilgasströmung 11b zum zwischengespeicherten Kaltgas 111 geführt, um dieses direkt oder indirekt aus dem Auspuffvolumen 7, 8 zu verdrängen. In Fig. 2-9 ist jeweils die direkte Verdrängung gezeigt, bei der die zweite Teilgasströmung 11b durch das Zwischenspeichervolumen 7, 8 hindurchströmt und das Kaltgas 111 ersetzt. Genauso ist aber auch eine indirekte Verdrängung, beispielsweise durch Verkleinerung des Zwischenspeichervolumen 7, 8 und/oder durch Ansaugen aus dem Zwischenspeichervolumen 7, 8 möglich. Vorzugsweise wird die erste Teilgasströmung 11a über einen kürzeren Weg und die zweite Teilgasströmung 11b sowie gegebenenfalls eine dritte, vierte usw. Teilgasströmung 11c über einen längeren Weg in das Schaltkammergehäuse 3 abgeströmt. Mit Hilfe der dritten oder weiterer Teilgasströmungen 11c kann der längere Weg in mindestens zwei Pfade aufgeteilt werden, nämlich in die zweite Teilgasströmung 11b und eine diese unterstützende dritte oder weitere Teilgasströmung 11c. Dadurch kann eine verbesserte Durchmischung des Schaltgases 11 erreicht werden.

Mit Vorteil wird der zwischengespeicherte Teil des Kaltgases 111 im Auspuffbereich in einem Kaltgasreservoir oder Zwischenspeichervolumen 7, 8 zwischengespeichert, wobei das Zwischenspeichervolumen 7, 8 eine Eintrittsöffnung 70 und eine Austrittsöffnung 80 für die zweite 11b und die optionale, weitere unterstützende Teilgasströmung 11c und im Bereich der Austrittsöffnung 80 eine Durchmischungszone 12 aufweist, in welcher das gespeicherte Kaltgas 111 mit der ersten Teilgasströmung 11a vermischt wird.

Bevorzugt wird von der ersten Teilgasströmung 11a ein Unterdruck im Bereich der Durchmischungszone 12 erzeugt, durch den das zwischengespeicherte Kaltgas 111 aus dem Zwischenspeichervolumen 7, 8 angesogen wird. Die Ansaugung kann alleine oder unterstützend zur Kaltgasverdrängung wirksam sein. Zusätzlich kann hinter der Durchmischungszone 12 und vor Eintritt in das Schaltkammergehäuse 3 in einem Durchmischungskanal 10 die erste Teilgasströmung 11a mit dem zwischengespeicherten Kaltgas 111 und insbesondere mit einer vorgekühlten zweiten Teilgasströmung 11b und optional einer dritten oder weiteren Teilgasströmung 11c vermischt werden. Beispielsweise können auch Gasjets in der ersten Teilgasströmung 11a und im verdrängten Kaltgasstrom 111 gebildet und so gegeneinander gerichtet werden, dass sie einander verwirbeln und durchmischen. Dadurch wird zusätzlich zum Durchmischungskanal 10 das Schaltgas 11 vor oder beim Abströmen in das Schaltkammergehäuse 3 wirksam gekühlt.

Die Speicherkapazität des Zwischenspeichervolumens 7, 8 soll vorzugsweise nach Massgabe einer gewünschten Mischungsdauer und Mischungstemperatur der ersten Teilgasströmung 11a mit dem zwischengespeicherten Kaltgas 111 gewählt werden. Zudem kann eine Wegdifferenz zwischen dem längeren und dem kürzeren Weg gleich einer Durchströmungslänge durch das Zwischenspeichervolumen 7, 8 gewählt werden. Beispielsweise ist gemäß Fig. 3, 4 die Wegdifferenz 2*1, wobei 1=axiale Erstreckung des Zwischenspeichervolumens 7, 8, welches von der zweiten Teilgasströmung 11b zuerst in der einen axialen Richtung und dann nach einer Umlenkung in der entgegengesetzten axialen Richtung durchströmt wird.

Besonders bevorzugt wird die erste Teilgasströmung 11a unter Umgehung des Zwischenspeichervolumens 7, 8 über einen minimalen Weg in das Schaltkammergehäuse 3 abgeströmt; und/oder die zweite Teilgasströmung 11b wird durch das Zwischenspeichervolumen 7, 8 über einen maximalen Weg in das Schaltkammergehäuse 3 abgeströmt; und/oder eine weitere Teilgasströmung 11c (Fig. 8) wird mindestens streckenweise durch das Zwischenspeichervolumen 7, 8 in das Schaltkammergehäuse 3 abgeströmt.

Darüberhinaus kann das Schaltgas 11 mit Hilfsmitteln zur Vorkühlung 9, 9a, 9b, 9c; 74, 75 im Auspuffvolumen 4 des Schaltgeräts 1 vorgekühlt werden (Fig. 5-9). Insbesondere kann das Heissgas 110 vor der Aufspaltung in die Teilgasströmungen 11a, 11b, 11c vorgekühlt werden (Fig. 8, linke Seite); und/oder es kann die erste Teilgasströmung 11a und/oder die zweite Teilgasströmung 11b und gegebenenfalls eine weitere Teilgasstömung 11c vorgekühlt werden. Insbesondere kann im Schaltgas 11 durch eine jetbildende Ausströmöffnung 74 im Zwischenspeichervolumen 7, 8 und/oder in einem Zusatzvolumen 9a ein Gasjet gebildet werden, der auf eine Prallwand 75 gelenkt und dort verwirbelt wird (Fig. 5-8); und/oder das Schaltgas 11 kann auch auf eine Prallplatte 9b gelenkt und dort abgekühlt werden (Fig. 9); und/oder im Schaltgas 11 kann mittels Lenkmitteln 9c ein verlängerter Weg, insbesondere ein mäandrierender Weg, vorgegeben werden und/oder mittels Verwirbelungsmitteln 9c ein Rezirkulationsgebiet gebildet werden (Fig. 9). Auch andere, nicht genannte Hilfsmittel zur Schaltgaskühlung sind zusätzlich einsetzbar.

Gegenstand der Erfindung ist auch ein elektrisches Schaltgerät 1, das zunächst anhand von Fig. 3 näher erläutert wird. Das Schaltgerät 1 umfasst eine Schaltkammer 2, die von einem Schaltkammergehäuse 3 umschlossen ist und eine Lichtbogenlöschzone 6 sowie ein Auspuffvolumen 4 zur Kühlung von heissem Schaltgas 11, 110 aufweist. Die Lichtbogenlöschzone 6 erstreckt sich zwischen den Kontakten 5 des Lichtbogenkontaktsystems 5 und ist von der Isolierstoffdüse 6a seitlich umgeben. Die Lichtbogenkontakte 5 umfassen typischerweise einen Schaltstift und eine Kontakttulpe, von denen mindestens einer durch einen nicht dargestellten Schalterantrieb bewegbar ist. Beispielhaft sind in den Figuren rechts der Schaltstift als Festkontakt und links die Kontakttulpe als Antriebskontakt dargestellt. Die Kontakttulpe kann zugleich als hohles Auspuffabströmrohr mit einer Hohlkontaktausströmöffnung 5a ausgebildet sein. Konzentrisch zum Lichtbogenkontaktsystem 5 sind die Nennstromkontakte angeordnet, die ihrereseits vom Schaltkammerisolator 3a umgeben sind.

Zu Beginn einer Schalthandlung ist ein Auspuffbereich 7, 8 des Auspuffvolumens 4 mit Kaltgas 111 gefüllt. Es sind Mittel 71, 72, 73; 7a, 7b; 8a, 8b zur Aufspaltung des heissen Schaltgases 11, 110 in mindestens zwei Teilgasströmungen 11a, 11b, 11c vorhanden. Im Auspuffbereich 7, 8 ist ein Zwischenspeichervolumen 7, 8 zur Speicherung von Kaltgas 111 angeordnet, wobei ein erstes Mittel 71; 101, 102 vorhanden ist, das die erste Teilgasströmung 11a unter Umgehung des Zwischenspeichervolumens 7, 8 in das Schaltkammergehäuse 3 lenkt, und ein zweites Mittel 7a, 7b, 72 vorhanden ist, das die zweite Teilgasströmung 11b zum gespeicherten Kaltgas 111 lenkt und dadurch die Verdrängung des gespeicherten Kaltgases 111 aus dem Zwischenspeichervolumen 7, 8 bewirkt.

Die Fig. 3-9 zeigen hierzu konstruktive Ausführungsbeispiele. Im Auspuffbereich 7, 8 soll zwischen der Lichtbogenlöschzone 6 und dem Schaltkammergehäuse 3 ein kürzerer Weg für die erste Teilgasströmung 11a und ein längerer Weg für die zweite Teilgasströmung 11b und gegebenenfalls für mindestens eine weitere Teilgasströmung 11c vorgegeben sein. Bevorzugt ist eine Weglängendifferenz 2*1 zwischen dem längeren und kürzeren Weg durch eine Durchströmungslänge 2*1 durch das Zwischenspeichervolumen 7, 8 vorgegeben. Die Weglängendifferenz oder Durchströmungslänge kann sich auch aus zwei oder mehr ungleich langen Teilwegen zusammensetzen (Fig. 5-8).

In Fig. 3-9 weist das Zwischenspeichervolumen 7, 8 eine Eintrittsöffnung 70 und eine Austrittsöffnung 80 auf, wobei das erste Mittel 71 die erste Teilgasströmung 11a unter Umgehung des Zwischenspeichervolumens 7, 8 zur Austrittsöffnung 80 lenkt und das zweite Mittel 7a, 7b, 72 die zweite Teilgasströmung 11b oder gegebenenfalls weitere Teilgasströmungen 11c zur Eintrittsöffnung 70 und durch das Zwischenspeichervolumen 7 zur Austrittsöffnung 80 lenkt.

Im Bereich der Austrittsöffnung 80 soll eine Durchmischungszone 12 zur Vermischung der ersten Teilgasströmung 11a mit dem Kaltgas 111 vorhanden sein, das im Zwischenspeichervolumen 7, 8 gespeichert ist und das durch die zweite Teilgasströmung 11b aus dem Zwischenspeichervolumen 7, 8 verdrängt wird. Die Durchmischungszone 12 kann zugleich als Unterdruckzone 12 zur Ansaugung des gespeicherten Kaltgases 111 aus dem Zwischenspeichervolumen 7, 8 ausgestaltet sein. Dies kann z. B. durch die Strömungsverhältnisse und insbesondere Strömungsgeschwindigkeiten der Teilströmungen 11a, 11b und gegebenenfalls 11c im Bereich der Unterdruckzone 12 erreicht werden. Zudem kann die Durchmischungszone 12 auch als Verwirbelungszone 12 für die erste Teilgasströmung 11a und das Kaltgas 111, insbesondere von Gasjets der ersten Teilgassströmung 11a und des Kaltgases 111, ausgestaltet sein.

Ausserdem ist hinter der Durchmischungszone 12 und vor Eintritt in das Schaltkammergehäuse 3 ein Durchmischungskanal 10 angeordnet, in dem eine zusätzliche Durchmischung der ersten Teilgasströmung 11a mit dem aus dem Zwischenspeichervolumen 7, 8 verdrängten Kaltgas 111 und insbesondere mit einer vorgekühlten zweiten Teilgasströmung 11b und gegebenenfalls einer weiteren Teilgasströmung 11c stattfindet. Der Durchmischungskanal 10 ist z. B. durch eine innenliegende Kanalwand 10a vom Zwischenspeichervolumen 8 separiert und mit diesem über eine Kanaleintrittsöffnung 101 verbunden. Die Kanaleintrittsöffnung 101 wirkt somit als Abströmöffnung aus dem Zwischenspeichervolumen 7, 8 und die Kanalaustrittsöffnung als eigentliche Auspufföffnung 102. Der Durchmischungskanal 10 weist einen Durchmesser D und eine Länge L zwischen der Kanaleintrittsöffnung 101 und Kanalaustrittsöffnung 102 auf. Durchmesser D und Länge L sollen so dimensioniert sein, dass eine effiziente Mischung der bereits vorgemischten Teilgasströmungen 11a, 11b, 11c mit dem Kaltgas 111 und miteinander realisiert wird. Der Durchmischungskanal 10 kann axial (Fig. 3-4, 7-9) und/oder radial (Fig. 5-6) ausgerichtet sein.

Die Speicherkapazität des Zwischenspeichervolumens 7, 8 ist so dimensioniert, dass eine gewünschte Mischungsdauer und Mischungstemperatur der ersten Teilgasströmung 11a mit dem zwischengespeicherten Kaltgas 111 erreichbar ist. Auch soll die Durchströmungslänge, z. B. 2*1 in Fig. 3-4, durch das Zwischenspeichervolumen 7, 8 so dimensioniert sein, dass eine gewünschte Zeitverzögerung der zweiten Teilgasströmung 11a im Zwischenspeichervolumen 7, 8 relativ zur ersten Teilgasströmung 11b realisierbar ist.

Fig. 3-9 zeigen auch bevorzugte konstruktive Auslegungen des Schaltgeräts 1. Das Auspuffvolumen 4 ist von einem Auspuffgehäuse 4a umschlossen, das eine Abströmöffnung 101 und eine Auspufföffnung 102 zum Schaltkammergehäuse 2 hin aufweist. Das Zwischenspeichervolumen 7, 8 ist durch einen durchströmbaren Körper 7a, 7b, 8a, 8b gebildet, der im Auspuffvolumen 4 angeordnet ist. Der durchströmbare Körper 7a, 7b, 8a, 8b weist eine erste Öffnung 71 auf zur Abzweigung der ersten Teilgasströmung 11a in einem der Lichtbogenlöschzone 6 zugewandten Bereich des Körpers 7a, 7b, 8a, 8b und für die zweite Teilgasströmung 11b eine zweite Öffnung 72 und gegebenenfalls für eine weitere unterstützende Teilgasströmung 11c eine dritte oder weitere Öffnung 73 in einem der Lichtbogenlöschzone 6 abgewandten Bereich des Körpers 7a, 7b, 8a, 8b.

Bevorzugt ist zur Schaffung eines minimalen Weges für die erste Teilgasströmung 11a die erste Öffnung 71 nahe der Abströmöffnung 101, insbesondere radial gegenüberliegend, angeordnet; und/oder zur Schaffung eines maximalen Weges für die zweite Teilgasströmung 11b ist die zweite Öffnung 72 weit entfernt von der Abströmöffnung 101, insbesondere axial maximal beabstandet zur Abströmöffnung 101, angeordnet; und/oder eine dritte oder weitere Öffnung 73 ist für eine weitere Teilgasströmung 11c in axialer Richtung 1a zwischen der ersten und zweiten Öffnung 71, 72 angeordnet (Fig. 8, rechte Seite). Mit Hilfe der weiteren Teilgasströmung 11c kann der lange Weg in mindestens zwei Pfade 11b, 11c aufgeteilt werden. Dadurch lässt sich die Durchmischung des Schaltgases 11 im äusseren Volumen 8 verbessern.

Vorzugsweise wirkt die zweite Öffnung 72 mit einer Umlenkeinrichtung 7b, 8b, 8a zur Rückführung des gespeicherten Kaltgases 111 und der zweiten Teilgasströmung 11b zur Austrittsöffnung 80 des Zwischenspeichervolumens 7, 8 zusammen; und/oder die Weglängendifferenz zwischen dem kürzeren Weg 11a für die erste Teilgasströmung und dem längeren Weg 11b für die zweite Teilgasströmung ist durch den axialen Abstand zwischen der ersten und zweiten Öffnung 71, 72 gegeben. Die Öffnungen 71, 72, 73 können Löcher oder Schlitze in einer Wandung 7a, 7b des Körpers 7a, 7b, 8a, 8b sein. Die Öffnungen 71, 72, 73 können in einer radialen Wandung 7a und/oder in einer axialen Wandung 7b des Körpers 7a, 7b, 8a, 8b angeordnet sein. Eine Anzahl, Grösse (d. h. Querschnittsfläche A₁, A₂, A₃) und Position der ersten, zweiten und gegebenenfalls dritten Öffnungen 71, 72, 73 sollen so gewählt sein, dass die erste Teilgasströmung 11a noch im Auspuffvolumen 4 weitgehend mit dem gespeicherten Kaltgas 111 durchmischbar ist. Insbesondere sollen im durchströmbaren Körper 7a, 7b, 8a, 8b mehrere Löcher oder Schlitze 72 und gegebenenfalls 73 so am Umfang und/oder entlang der axialen Erstreckung angeordnet sein, dass sich im zweiten und gegebenenfalls weiteren Teilgasströmen 11b, 11c eine Heissgasfront ausbildet und keine Kaltgastaschen im Zwischenspeichervolumen 7, 8 bestehen bleiben. Typischerweise wird im Bereich der Öffnungen 71, 72, 73 der gesamte Durchströmungsquerschnitt A₀=A₁+A₂, gegebenenfalls A₀=A₁+A₂+A₃, am geringsten und die Durchströmungsgeschwindigkeit am höchsten sein.

Der durchströmbare Körper 7a, 7b, 8a, 8b kann einen Innenzylinder 7a, 7b und einen Aussenzylinder 8a, 8b umfassen. Innen- und Aussenzylinder 7a, 7b, 8a, 8b sind vorzugsweise koaxial zueinander und zur Schalterachse 1a angeordnet. Durch Innen- und Aussenzylinder 7a, 7b, 8a, 8b ist das Zwischenspeichervolumen 7, 8 radial durch mindestens zwei Mantelflächen 7a, 8a und axial endseitig durch zugehörige Bodenflächen 7b, 8b begrenzt. Der Innenzylinder 7a, 7b definiert ein inneres Volumen V₁ und weist zur Löschbogenzone 6 hin eine Eintrittsöffnung 70 für die zweite Teilgasströmung 11a auf. Der Aussenzylinder 8a, 8b umgreift den Innenzylinder 7a, 7b, definiert ein äusseres Volumen V₂ und weist zur Löschbogenzone 6 hin eine Austrittsöffnung 80 für das gespeicherte Kaltgas 111 und die zweite Teilgasströmung 11b auf. Der Innenzylinder 7a, 7b und Aussenzylinder 8a, 8b stehen durch die zweite Öffnung 72 und gegebenenfalls die dritte Öffnung 73 miteinander in Verbindung. Das innere und äussere Volumen V₁, V₂ sollen so aufeinander abgestimmt sein, dass eine gewünschte Speicherkapazität für das Kaltgas 111 und eine gewünschte Durchströmungsdynamik für die zweite Teilgasströmung 11b realisierbar sind.

Das Zwischenspeichervolumen 7, 8, das erste Mittel 71; 101, 102 und das zweite Mittel 7a, 7b, 72 können im Auspuffbereich 7, 8 eines ersten und/oder eines zweiten Kontakts 5 des Schaltgeräts 1 angeordnet sein. Bei dem Schaltgerät 1 kann es sich um einen Hochspannungsleistungsschalter 1 oder einen Hochstromschalter oder einen Trennschalter o. ä. handeln.

Im Detail sind in Fig. 3-8 folgende Varianten gezeigt: Fig. 3: linke Seite oder Antriebskontaktseite und rechte Seite oder Festkontaktseite jeweils zwei Teilgasströmungen 11a, 11b realisiert durch Löcher 71, 72; Fig. 4: linke Seite mit Schlitzen 71, 72 statt Löchern und rechte Seite mit grossflächiger zweiter Öffnung 72 in Rückwand 7b des Innenzylinders 7a, 7b; Fig. 5-6: axial ausgerichtete erste und zweite Öffnungen 71, 72 sowie Innenzylinder 7a, 7b axial verkürzt (linke Seite) und/oder radial verkleinert (rechte Seite); desweiteren Durchmischungskanal 10 mit radialem Auspuff oder Gasaustritt 102; Fig. 7: Schlitze 72 für die zweite Teilgasströmung 11b so dimensioniert, dass ein Heissgasstrahl oder Jet aufgebaut und gegen die Aussenwand 8a des Aussenzylinders 8a, 8b geprallt wird, wie weiter unten diskutiert; Fig. 8: Zusatzvolumen 9a zum Aufbau eines Heissgasstrahls oder Jets (linke Seite) und dritte Öffnungen 73 zur Abspaltung einer dritten Teilgasströmung 11c; und Fig. 9: erste Teilgasströmung 11a oder, wie gezeigt, zweite Teilgasströmung 11b mit weiteren Kühlmechanismen 9.

Hilfsmittel 9, 9a, 9b, 9c; 74, 75 zur Vorkühlung des Schaltgases 11 können im Auspuffvolumen 4 des Schaltgeräts 1 angeordnet sein. Die Hilfsmittel 9, 9a, 9b, 9c; 74, 75 können in der Heissgasströmung 110 vor der Aufspaltung in die Teilgasströmungen 11a, 11b, 11 und/oder in der ersten Teilgasströmung und/oder in der zweiten Teilgasströmung 11a, 11b und gegebenenfalls in der weiteren Teilgasströmung 11c angeordnet sein. Solche Hilfsmittel betreffen einerseits jetbildende Ausströmöffnungen 74 im Zwischenspeichervolumen 7, 8 und/oder in einem Zusatzvolumen 9a zur Bildung von Gasjets sowie eine Prallwand 75 zur Verwirbelung und intensiven turbulent konvektiven Kühlung der Gasjets. Weitere Details dieses Kühlmechanismus können der vorveröffentlichten europäischen Patentanmeldung EP 1 403 891 A1 und der nicht vorveröffentlichten internationalen Patentanmeldung PCT/CH2004/000752 entnommen werden, die hiermit durch Bezugnahme mit ihrem gesamten Offenbarungsgehalt in die Beschreibung aufgenommen seien. Insbesondere kann eine Abstrahlcharakteristik der Öffnungen 71, 72, 73 so an einen Abstand zur gegenüberliegenden Prallwand 75, z. B. der Aussenwand 8a oder Rückwand 8b des Aussenzylinders 8a, 8b, angepasst sein, dass die Wirbel an oder im Bereich der Prallwand 75 gebildet werden. Zudem kann das Schaltgas und können insbesondere die Wirbel auf Kreisbahnen, Schraubenbahnen oder auf Spiralbahnen geführt werden. Insbesondere können die Kreisbahnen, Schraubenbahnen oder auf Spiralbahnen entlang der Prallwand 75 um den Innenzylinder 7a, 7b zur Ausströmöffnung 80 des Zwischenspeichervolumens 7, 8 hin verlaufen. Gemäß Fig. 8 kann das Zusatzvolumen 9a beispielsweise als zylindrische Metallhülse 9a gestaltet sein. Die jetbildende Metallhülse 9a kann z. B. tulpenkontaktseitig oder antriebskontaktseitig konzentrisch um die Hohlkontaktausströmöffnung 5a und zudem innerhalb des Zwischenspeichervolumens 7, 8 oder auf dem Schaltgas-Abströmweg 11 vor dem Zwischenspeichervolumen 7, 8 angeordnet sein. Gemäß Fig. 9 können die Hilfsmittel auch eine Prallplatte 9b und/oder Lenkmittel 9c und/oder Verwirbelungsmittel 9c für das Schaltgas 11 umfassen.

### BEZUGSZEICHENLISTE

- 1: elektrisches Schaltgerät, Unterbrechereinheit; Hochspannungsleistungsschalter
- 1a: Zentrale Achse, Schalterachse
- 2: Schaltkammer, Schaltkammervolumen
- 3: Schaltkammergehäuse, Schaltkammerwand
- 3a: Schaltkammerisolator
- 4: Auspuffvolumen
- 4a: Auspuffgehäuse, Auspuffwand; Stromanschlussarmaturen
- 5: Lichtbogenkontaktsystem, erster Kontakt, Schaltstift, Festkontakt; zweiter Kontakt, Kontakttulpe, Hohlkontakt, Antriebskontakt
- 5a: Hohlkontaktausströmöffnung
- 6: Lichtbogenlöschzone
- 6a: Isolierstoffdüse
- 7, 8: kaltgasgefüllter Auspuffbereich, Zwischenspeichervolumen, Kaltgasreservoir
- 7: erstes Volumen V₁, inneres Volumen
- 7a, 7b, 8a, 8b: durchströmbarer Körper
- 7a, 7b: Aussenwand, Rückwand des inneren Volumens; durchströmbarer Körper
- 70: Eintrittsöffnung in Zwischenspeichervolumen
- 71: erste Ausströmöffnung(en)
- 72: zweite Ausströmöffnung(en), Durchströmöffnung(en)
- 73: dritte Ausströmöffnung(en), weitere Ausströmöffnung(en), Durchströmöffnung(en)
- 74: jetbildende Ausströmöffnung(en)
- 75: Prallwand
- 8: zweites Volumen V₂, äusseres Volumen
- 80: Austrittsöffnung in Zwischenspeichervolumen
- 8a, 8b: Aussenwand, Rückwand des Zwischenspeichervolumens oder Kaltgasreservoirs
- 9: Hilfsmittel zur Vorkühlung
- 9a: Zusatzvolumen, Vorkühlvolumen, jetbildendes Volumen V₃
- 9b: Prallplatte
- 9c: Lenkmittel, Verwirbelungsmittel für Schaltgas
- 10: Durchmischungskanal, zusätzliche Durchmischungslänge
- 10a: innenliegende Kanalwand
- 101: Kanaleintrittsöffnung, Abströmöffnung
- 102: Kanalaustrittsöffnung, Auspufföffnung
- 11: Löschgasströmung
- 11a, 11b: erste, zweite Teilgasströmung
- 11c: dritte Teilgasströmung, weitere Teilgasströmungen
- 110: Heissgas
- 111: Kaltgas
- 12: Durchmischungszone; Unterdruckzone; Verwirbelungszone
- 13: durchmischtes Abgas

- A₁, A₂, A₃: Querschnittsfläche der ersten, zweiten, dritten Ausströmöffnung(en)
- A₀: Gesamtausströmfläche
- L, D: Länge, Durchmesser des Durchmischungskanals
- 1: Abstand zwischen Ausströmöffnungen

## Patentansprüche

1. Verfahren zur Kühlung eines Schaltgases (11) in einem elektrischen Schaltgerät (1) für elektrische Energieversorgungsnetze, insbesondere in einem Hochspannungsschalter (1), wobei das Schaltgerät (1) eine Schaltkammer (2) umfasst, die von einem Schaltkammergehäuse (3) umschlossen ist, wobei ferner bei einem Schaltvorgang heisses Schaltgas (11, 110) von einer Lichtbogenlöschzone (6) zu einem mit Kaltgas (111) gefüllten Auspuffbereich (7, 8) strömt, wobei das heisse Schaltgas (11, 110) in mindestens zwei Teilgasströmungen (11a, 11b, 11c) aufgespalten wird, wobei
a) zumindest ein Teil des Kaltgases (111) im Auspuffbereich (7, 8) zwischengespeichert wird und die erste Teilgasströmung (11a) an dem zwischengespeicherten Kaltgas (111) vorbeigeleitet und in die Schaltkammer (2) abgeströmt wird und
b) mit Hilfe der zweiten Teilgasströmung (11b) das zwischengespeicherte Kaltgas (111) aus dem Auspuffbereich (7, 8) verdrängt und vor dem Abströmen in das Schaltkammergehäuse (3) mit der ersten Teilgasströmung (11a) durchmischt wird, **dadurch gekennzeichnet, dass**
c) hinter der Durchmischungszone (12) und vor Eintritt in das Schaltkammergehäuse (3) in einem Durchmischungskanal (10) die erste Teilgasströmung (11a) mit dem zwischengespeicherten Kaltgas (111) zusätzlich vermischt wird.

2. Verfahren zur Kühlung eines Schaltgases (11) nach Anspruch 1, **dadurch gekennzeichnet, dass**
a) die zweite Teilgasströmung (11b) zum zwischengespeicherten Kaltgas (111) geführt wird und/oder
b) die erste Teilgasströmung (11a) über einen kürzeren Weg und die zweite Teilgasströmung (11b) sowie gegebenenfalls eine diese unterstützende weitere oder dritte Teilgasströmung (11c) über einen längeren Weg in das Schaltkammergehäuse (3) abgeströmt wird.

3. Verfahren zur Kühlung eines Schaltgases (11) nach Anspruch 2, **dadurch gekennzeichnet, dass**
a) der zwischengespeicherte Teil des Kaltgases (111) im Auspuffbereich in einem Zwischenspeichervolumen (7, 8) zwischengespeichert wird und
b) das Zwischenspeichervolumen (7, 8) eine Eintrittsöffnung (70) und eine Austrittsöffnung (80) für die zweite (11b) und gegebenenfalls weitere Teilgasströmung (11c) und im Bereich der Austrittsöffnung (80) die Durchmischungszone (12) aufweist, in welcher das gespeicherte Kaltgas (111) mit der ersten Teilgasströmung (11a) vermischt wird.

4. Verfahren zur Kühlung eines Schaltgases (11) nach Anspruch 3, **dadurch gekennzeichnet, dass**
a) von der ersten Teilgasströmung (11a) ein Unterdruck im Bereich der Durchmischungszone (12) erzeugt wird, durch den das zwischengespeicherte Kaltgas (111) aus dem Zwischenspeichervolumen (7, 8) angesogen wird, und/oder
b) im Bereich der Durchmischungszone (12) in der ersten Teilgasströmung (11a) und im Kaltgas (111) Gasjets erzeugt und gegeneinander gerichtet und dadurch vermischt werden, und/oder
c) in dem Durchmischungskanal (10) die erste Teilgasströmung (11a) mit einer vorgekühlten zweiten Teilgasströmung (11b) und gegebenenfalls einer weiteren Teilgasströmung (11c) zusätzlich vermischt wird.

5. Verfahren zur Kühlung eines Schaltgases (11) nach einem der Ansprüche 3-4, **dadurch gekennzeichnet, dass**
a) die Speicherkapazität des Zwischenspeichervolumens (7, 8) nach Massgabe einer gewünschten Mischungsdauer und Mischungstemperatur der ersten Teilgasströmung (11a) mit dem zwischengespeicherten Kaltgas (111) gewählt wird und/oder
b) eine Wegdifferenz (2*1) zwischen dem längeren und dem kürzeren Weg gleich einer Durchströmungslänge (2*1) durch das Zwischenspeichervolumen (7, 8) gewählt wird.

6. Verfahren zur Kühlung eines Schaltgases (11) nach einem der Ansprüche 3-5, **dadurch gekennzeichnet, dass**
a) die erste Teilgasströmung (11a) unter Umgehung des Zwischenspeichervolumens (7, 8) über einen minimalen Weg in das Schaltkammergehäuse (3) abgeströmt wird und/oder
b) die zweite Teilgasströmung (11b) durch das Zwischenspeichervolumen (7, 8) über einen maximalen Weg in das Schaltkammergehäuse (3) abgeströmt wird und/oder
c) eine weitere Teilgasströmung (11c) mindestens streckenweise durch das Zwischenspeichervolumen (7, 8) in das Schaltkammergehäuse (3) abgeströmt wird.

7. Verfahren zur Kühlung eines Schaltgases (11) nach einem der Ansprüche 1-6, **dadurch gekennzeichnet, dass**
a) das Schaltgas (11) mit Hilfsmitteln zur Vorkühlung (9, 9a, 9b, 9c; 74, 75) im Auspuffvolumen (4) des Schaltgeräts (1) vorgekühlt wird,
b) insbesondere dass das Heissgas (110) vor der Aufspaltung in die Teilgasströmungen (11a, 11b, 11c) und/oder die erste Teilgasströmung (11a) und/oder die zweite Teilgasströmung (11b) und gegebenenfalls eine weitere Teilgasstömung (11c) vorgekühlt wird.

8. Verfahren zur Kühlung eines Schaltgases (11) nach einem der Ansprüche 1-7, **dadurch gekennzeichnet, dass**
a) im Schaltgas (11) durch eine jetbildende Ausströmöffnung (74) im Zwischenspeichervolumen (7, 8) und/oder in einem Zusatzvolumen (9a) ein Gasjet gebildet wird, der auf eine Prallwand (75) gelenkt und dort verwirbelt wird und/oder
b) das Schaltgas (11) auf eine Prallplatte (9b) gelenkt wird und/oder
c) im Schaltgas (11) mittels Lenkmitteln (9c) ein verlängerter Weg, insbesondere ein mäandrierender Weg, vorgegeben wird und/oder mittels Verwirbelungsmitteln (9c) ein Rezirkulationsgebiet gebildet wird.

9. Verfahren zur Kühlung eines Schaltgases (11) nach Anspruch 1, **dadurch gekennzeichnet, dass** der Durchmischungskanal (10) zwischen seiner Kanaleintrittsöffnung (101) und Kanalaustrittsöffnung (102) einen Durchmesser (D) und eine Länge (L) aufweist, die so dimensioniert sind, dass eine effiziente Mischung der bereits vorgemischten Teilgasströmungen (11a, 11b, 11c) mit dem Kaltgas (111) und miteinander realisiert wird.

10. Elektrisches Schaltgerät (1) für ein elektrisches Energieversorgungsnetz, insbesondere Hochspannungsschalter (1), umfassend eine Schaltkammer (2), die von einem Schaltkammergehäuse (3) umschlossen ist und eine Lichtbogenlöschzone (6) sowie ein Auspuffvolumen (4) zur Kühlung von heissem Schaltgas (11, 110) aufweist, wobei zu Beginn einer Schalthandlung ein Auspuffbereich (7, 8) des Auspuffvolumens (4) mit Kaltgas (111) gefüllt ist, wobei ferner Mittel (71, 72, 73; 7a, 7b; 8a, 8b) zur Aufspaltung des heissen Schaltgases (11, 110) in mindestens zwei Teilgasströmungen (11a, 11b, 11c) vorhanden sind, wobei
a) in dem Auspuffbereich (7, 8) ein Zwischenspeichervolumen (7, 8) zur Speicherung von Kaltgas (111) angeordnet ist,
b) ein erstes Mittel (71; 101, 102) vorhanden ist, das die erste Teilgasströmung (11a) unter Umgehung des Zwischenspeichervolumens (7, 8) in das Schaltkammergehäuse (3) lenkt und
c) ein zweites Mittel (7a, 7b, 72) vorhanden ist, das die zweite Teilgasströmung (11b) zum gespeicherten Kaltgas (111) lenkt und dadurch die Verdrängung des gespeicherten Kaltgases (111) aus dem Zwischenspeichervolumen (7, 8) bewirkt, **dadurch gekennzeichnet, dass**
d) hinter der Durchmischungszone (12) und vor Eintritt in das Schaltkammergehäuse (3) ein Durchmischungskanal (10) angeordnet ist, in dem eine zusätzliche Durchmischung der ersten Teilgasströmung (11a) mit dem aus dem Zwischenspeichervolumen (7, 8) verdrängten Kaltgas (111) stattfindet.

11. Elektrisches Schaltgerät (1) nach Anspruch 10, **dadurch gekennzeichnet, dass**
a) im Auspuffbereich (7, 8) zwischen der Lichtbogenlöschzone (6) und dem Schaltkammergehäuse (3) ein kürzerer Weg für die erste Teilgasströmung (11a) und ein längerer Weg für die zweite Teilgasströmung (11b) und gegebenenfalls eine weitere Teilgasströmung (11c) vorgegeben ist und
b) insbesondere dass eine Weglängendifferenz (2*1) zwischen dem längeren und kürzeren Weg durch eine Durchströmungslänge (2*1) durch das Zwischenspeichervolumen (7, 8) vorgegeben ist.

12. Elektrisches Schaltgerät (1) nach einem der Ansprüche 10-11, **dadurch gekennzeichnet, dass**
a) das Zwischenspeichervolumen (7, 8) eine Eintrittsöffnung (70) und eine Austrittsöffnung (80) aufweist,
b) das erste Mittel (71) die erste Teilgasströmung (11a) unter Umgehung des Zwischenspeichervolumens (7, 8) zur Austrittsöffnung (80) lenkt und
c) das zweite Mittel (7a, 7b, 72) die zweite Teilgasströmung (11b) oder gegebenenfalls weitere Teilgasströmungen (11c) zur Eintrittsöffnung (70) und durch das Zwischenspeichervolumen (7, 8) zur Austrittsöffnung (80) lenkt.

13. Elektrisches Schaltgerät (1) nach einem der Ansprüche 10-12, **dadurch gekennzeichnet, dass** im Bereich einer Austrittsöffnung (80) des Zwischenspeichervolumens (7, 8) die Durchmischungszone (12) zur Vermischung der ersten Teilgasströmung (11a) mit dem Kaltgas (111) vorhanden ist, das im Zwischenspeichervolumen (7, 8) gespeichert ist und das durch die zweite Teilgasströmung (11b) aus dem Zwischenspeichervolumen (7, 8) verdrängt wird.

14. Elektrisches Schaltgerät (1) nach einem der Ansprüche 10-13, **dadurch gekennzeichnet, dass**
a) die Durchmischungszone (12) zugleich als Unterdruckzone (12) zur Ansaugung des gespeicherten Kaltgases (111) aus dem Zwischenspeichervolumen (7, 8) ausgestaltet ist, und/oder
b) die Durchmischungszone (12) zugleich als Verwirbelungszone (12) für die erste Teilgasströmung (11a) und das Kaltgas (111), insbesondere von Gasjets der ersten Teilgassströmung (11a) und des Kaltgases (111), ausgestaltet ist, und/oder
c) in dem Durchmischungskanal (10) eine zusätzliche Durchmischung der ersten Teilgasströmung (11a) mit einer vorgekühlten zweiten Teilgasströmung (11b) und gegebenenfalls einer weiteren Teilgasströmung (11c) stattfindet.

15. Elektrisches Schaltgerät (1) nach einem der Ansprüche 10-14, **dadurch gekennzeichnet, dass**
a) die Speicherkapazität des Zwischenspeichervolumens (7, 8) nach Massgabe einer gewünschten Mischungsdauer und Mischungstemperatur der ersten Teilgasströmung (11a) mit dem zwischengespeicherten Kaltgas (111) gewählt ist und/oder
b) eine Durchströmungslänge (2*1) des Zwischenspeichervolumens (7, 8) nach Massgabe einer gewünschten Zeitverzögerung der zweiten Teilgasströmung (11a) im Zwischenspeichervolumen (7, 8) relativ zur ersten Teilgasströmung (11b) gewählt ist.

16. Elektrisches Schaltgerät (1) nach einem der Ansprüche 10-15, **dadurch gekennzeichnet, dass**
a) das Auspuffvolumen (4) von einem Auspuffgehäuse (4a) umschlossen ist, das eine Abströmöffnung (101) und eine Auspufföffnung 102) zum Schaltkammergehäuse (2) hin aufweist,
b) das Zwischenspeichervolumen (7, 8) durch einen durchströmbaren Körper (7a, 7b, 8a, 8b) gebildet ist, der im Auspuffvolumen (4) angeordnet ist und
c) der durchströmbare Körper (7a, 7b, 8a, 8b) eine erste Öffnung (71) zur Abzweigung der ersten Teilgasströmung (11a) in einem der Lichtbogenlöschzone (6) zugewandten Bereich des Körpers (7a, 7b, 8a, 8b) und für die zweite Teilgasströmung (11b) eine zweite Öffnung (72) in einem der Lichtbogenlöschzone (6) abgewandten Bereich des Körpers (7a, 7b, 8a, 8b) aufweist.

17. Elektrisches Schaltgerät (1) nach Anspruch 16, **dadurch gekennzeichnet, dass**
a) die erste Öffnung (71) nahe der Abströmöffnung (101), insbesondere radial gegenüberliegend, angeordnet ist und/oder
b) die zweite Öffnung (72) weit entfernt von der Abströmöffnung (101), insbesondere axial maximal beabstandet zur Abströmöffnung (101), angeordnet ist und/oder
c) eine dritte oder weitere Öffnung (73) für eine dritte oder weitere Teilgasströmung (11c) in axialer Richtung (1a) zwischen der ersten und zweiten Öffnung (71, 72) angeordnet ist.

18. Elektrisches Schaltgerät (1) nach einem der Ansprüche 16-17, **dadurch gekennzeichnet, dass**
a) die zweite Öffnung (72) mit einer Umlenkeinrichtung (7b, 8b, 8a) zur Rückführung des gespeicherten Kaltgases (111) und der zweiten Teilgasströmung (11b) zur Austrittsöffnung (80) des Zwischenspeichervolumens (7, 8) zusammenwirkt und/oder
b) eine Weglängendifferenz (2*1) zwischen dem kürzeren Weg für die erste Teilgasströmung (11a) und dem längeren Weg für die zweite Teilgasströmung (11b) durch den axialen Abstand zwischen der ersten und zweiten Öffnung (71, 72) gegeben ist.

19. Elektrisches Schaltgerät (1) nach einem der Ansprüche 16-18, **dadurch gekennzeichnet, dass**
a) die Öffnungen (71, 72, 73) Löcher oder Schlitze in einer Wandung (7a, 7b) des Körpers (7a, 7b, 8a, 8b) sind und/oder
b) die Öffnungen (71, 72, 73) in einer radialen Wandung (7a) und/oder in einer axialen Wandung (7b) des Körpers (7a, 7b, 8a, 8b) angeordnet sind und/oder
c) eine Anzahl, Grösse und Position der ersten, zweiten und gegebenenfalls dritten Öffnungen (71, 72, 73) so gewählt sind, dass die erste Teilgasströmung (11a) noch im Auspuffvolumen (4) weitgehend mit dem gespeicherten Kaltgas (111) durchmischbar ist.

20. Elektrisches Schaltgerät (1) nach einem der Ansprüche 16-19, **dadurch gekennzeichnet, dass**
a) der durchströmbare Körper (7a, 7b, 8a, 8b) einen koaxial angeordneten Innenzylinder (7a, 7b) umfasst, der zur Löschbogenzone (6) hin eine Eintrittsöffnung (70) für die zweite Teilgasströmung (11a) aufweist,
b) der durchströmbare Körper (7a, 7b, 8a, 8b) einen den Innenzylinder (7a, 7b) umgreifenden Aussenzylinder (8a, 8b) umfasst, der zur Löschbogenzone (6) hin eine Austrittsöffnung (80) für das gespeicherte Kaltgas (111) und die zweite Teilgasströmung (11a) aufweist und
c) der Innenzylinder (7a, 7b) und der Aussenzylinder (8a, 8b) durch die zweite Öffnung (72) und gegebenenfalls die dritte Öffnung (73) miteinander in Verbindung stehen.

21. Elektrisches Schaltgerät (1) nach einem der Ansprüche 10-20, **dadurch gekennzeichnet, dass**
a) Hilfsmittel (9, 9a, 9b, 9c; 74, 75) zur Vorkühlung des Schaltgases (11) im Auspuffvolumen (4) des Schaltgeräts (1) angeordnet sind,
b) insbesondere dass die Hilfsmittel (9, 9a, 9b, 9c; 74, 75) in der Heissgasströmung (110) vor der Aufspaltung in die Teilgasströmungen (11a, 11b, 11c) und/oder in der ersten Teilgasströmung und/oder in der zweiten Teilgasströmung (11a, 11b) und gegebenenfalls in einer weiteren Teilgasströmung (11c) angeordnet sind.

22. Elektrisches Schaltgerät (1) nach Anspruch 21, **dadurch gekennzeichnet, dass**
a) die Hilfsmittel eine jetbildende Ausströmöffnung (74) im Zwischenspeichervolumen (7, 8) und/oder in einem Zusatzvolumen (9a) zur Bildung von Gasjets sowie eine Prallwand (75) zur Verwirbelung der Gasjets umfassen und/oder
b) die Hilfsmittel eine Prallplatte (9b) und/oder Lenkmittel (9c) und/oder Verwirbelungsmittel (9c) für das Schaltgas (11) umfassen.

23. Elektrisches Schaltgerät (1) nach einem der Ansprüche 10-22, **dadurch gekennzeichnet, dass**
a) das Zwischenspeichervolumen (7, 8), das erste Mittel (71; 101, 102) und das zweite Mittel (7a, 7b, 72) im Auspuffbereich (7, 8) eines ersten und/oder eines zweiten Kontakts (5) des Schaltgeräts (1) angeordnet sind und/oder
b) das Schaltgerät (1) ein Hochspannungsleistungsschalter (1) oder ein Hochstromschalter oder ein Trennschalter ist.

24. Elektrisches Schaltgerät (1) nach Anspruch 10, **dadurch gekennzeichnet, dass** der Durchmischungskanal (10) vom Zwischenspeichervolumen (7, 8) separiert ist und mit diesem über eine Kanaleintrittsöffnung (101) verbunden ist, wobei die Kanaleintrittsöffnung als Austrittsöffnung (80) aus dem Zwischenvolumen (7, 8) und die Kanalaustrittsöffnung als Auspufföffnung (102) wirkt.

25. Elektrisches Schaltgerät (1) nach Anspruch 10, **dadurch gekennzeichnet, dass** der Durchmischungskanal (10) zwischen seiner Kanaleintrittsöffnung (101) und Kanalaustrittsöffnung (102) einen Durchmesser (D) und eine Länge (L) aufweist, die so dimensioniert sind, dass eine effiziente Mischung der bereits vorgemischten Teilgasströmungen (11a, 11b, 11c) mit dem Kaltgas (111) und miteinander realisiert wird.

26. Elektrisches Schaltgerät (1) nach Anspruch 10, **dadurch gekennzeichnet, dass** der Durchmischungskanal (10) axial und/oder radial ausgerichtet ist.

## Claims

1. Method for cooling a switching gas (11) in an electrical breaker device (1) for electrical power supply systems, in particular in a high-voltage circuit breaker (1), the breaker device (1) comprising a switching chamber (2) which is surrounded by a switching chamber housing (3), in addition, in the event of a switching operation, hot switching gas (11, 110) flowing from an arc-quenching zone (6) to an exhaust region (7, 8) filled with cold gas (111), the hot switching gas (11, 110) being split up into at least two partial gas flows (11a, 11b, 11c),
a) at least part of the cold gas (111) being stored intermediately in the exhaust region (7, 8), and the first partial gas flow (11a) being guided past the intermediately stored cold gas (111) and flowing away into the switching chamber (2), and
b) with the aid of the second partial gas flow (11b), the intermediately stored cold gas (111) being forcibly displaced out of the exhaust region (7, 8) and mixed with the first partial gas flow (11a) before flowing away into the switching chamber housing (3), **characterized in that**
c) the first partial gas flow (11a) is additionally mixed with the intermediately stored cold gas (111) downstream of the mixing zone (12) and upstream of the inlet into the switching chamber housing (3) in a mixing channel (10).

2. Method for cooling a switching gas (11) according to Claim 1, **characterized in that**
a) the second partial gas flow (11b) is guided towards the intermediately stored cold gas (111), and/or
b) the first partial gas flow (11a) flows away into the switching chamber housing (3) over a relatively short path, and the second partial gas flow (11b) and possibly a further or third partial gas flow (11c) assisting it flows away into the switching chamber housing (3) over a relatively long path.

3. Method for cooling a switching gas (11) according to Claim 2, **characterized in that**
a) the intermediately stored part of the cold gas (111) is stored intermediately in the exhaust region in an intermediate storage volume (7, 8), and
b) the intermediate storage volume (7, 8) has an inlet opening (70) and an outlet opening (80) for the second partial gas flow (11b) and possibly the further partial gas flow (11c) and has, in the region of the outlet opening (80), the mixing zone (12), in which the stored cold gas (111) is mixed with the first partial gas flow (11a).

4. Method for cooling a switching gas (11) according to Claim 3, **characterized in that**
a) a low pressure is produced in the region of the mixing zone (12) by the first partial gas flow (11a), by means of which low pressure the intermediately stored cold gas (111) is sucked out of the intermediate storage volume (7, 8), and/or
b) gas jets are produced in the region of the mixing zone (12) in the first partial gas flow (11a) and in the cold gas (111) and are directed towards one another and as a result mixed, and/or
c) the first partial gas flow (11a) is additionally mixed with a precooled second partial gas flow (11b) and possibly a further partial gas flow (11c) in the mixing channel (10).

5. Method for cooling a switching gas (11) according to one of Claims 3-4, **characterized in that**
a) the storage capacity of the intermediate storage volume (7, 8) is selected according to a desired mixing duration and mixing temperature of the first partial gas flow (11a) with the intermediately stored cold gas (111), and/or
b) a path difference (2*1) between the relatively long path and the relatively short path is selected to be equal to a throughflow length (2*1) through the intermediate storage volume (7, 8).

6. Method for cooling a switching gas (11) according to one of Claims 3-5, **characterized in that**
a) the first partial gas flow (11a) flows away into the switching chamber housing (3) over a minimum path whilst bypassing the intermediate storage volume (7, 8), and/or
b) the second partial gas flow (11b) flows away into the switching chamber housing (3) over a maximum path through the intermediate storage volume (7, 8), and/or
c) a further partial gas flow (11c) flows away into the switching chamber housing (3) at least over some sections through the intermediate storage volume (7, 8).

7. Method for cooling a switching gas (11) according to one of Claims 1-6, **characterized in that**
a) the switching gas (11) is precooled using auxiliary means for precooling (9, 9a, 9b, 9c; 74, 75) in the exhaust volume (4) of the breaker device (1),
b) in particular **in that** the hot gas (110) is precooled before it is split up into the partial gas flows (11a, 11b, 11c), and/or the first partial gas flow (11a) and/or the second partial gas flow (11b) and possibly a further partial gas flow (11c) is/are precooled.

8. Method for cooling a switching gas (11) according to one of Claims 1-7, **characterized in that**
a) a gas jet is formed in the switching gas (11) by means of a jet-forming outflow opening (74) in the intermediate storage volume (7, 8) and/or in a secondary volume (9a), which gas jet is guided onto a baffle wall (75) and is swirled there, and/or
b) the switching gas (11) is guided onto a baffle plate (9b), and/or
c) an extended path, in particular a meandering path, is predetermined in the switching gas (11) by means of guiding means (9c), and/or a recirculation area is formed by means of swirling means (9c).

9. Method for cooling a switching gas (11) according to Claim 1, **characterized in that** the mixing channel (10) between its channel inlet opening (101) and channel outlet opening (102) has a diameter (D) and a length (L) which are dimensioned such that efficient mixing of the already premixed partial gas flows (11a, 11b, 11c) with the cold gas (111) and with one another is realized.

10. Electrical breaker device (1) for an electrical power supply system, in particular a high-voltage circuit breaker (1), comprising a switching chamber (2) which is surrounded by a switching chamber housing (3) and has an arc-quenching zone (6) and an exhaust volume (4) for cooling hot switching gas (11, 110), an exhaust region (7, 8) of the exhaust volume (4) being filled with cold gas (111) at the beginning of a switching operation, in addition means (71, 72, 73; 7a, 7b; 8a, 8b) being provided for splitting the hot switching gas (11, 110) up into at least two partial gas flows (11a, 11b, 11c),
a) an intermediate storage volume (7, 8) being arranged in the exhaust region (7, 8) for storing cold gas (111),
b) a first means (71; 101, 102) being provided which guides the first partial gas flow (11a) into the switching chamber housing (3) whilst bypassing the intermediate storage volume (7, 8), and
c) a second means (7a, 7b, 72) being provided which guides the second partial gas flow (11b) towards the stored cold gas (111) and, as a result, causes the stored cold gas (111) to be forcibly displaced out of the intermediate storage volume (7, 8), **characterized in that**
d) a mixing channel (10) is arranged downstream of the mixing zone (12) and upstream of the inlet into the switching chamber housing (3), in which mixing channel (10) additional mixing of the first partial gas flow (11a) with the cold gas (111), which has been forcibly displaced out of the intermediate storage volume (7, 8), takes place.

11. Electrical breaker device (1) according to Claim 10, **characterized in that**
a) a relatively short path for the first partial gas flow (11a) and a relatively long path for the second partial gas flow (11b) and possibly a further partial gas flow (11c) are predetermined in the exhaust region (7, 8) between the arc-quenching zone (6) and the switching chamber housing (3), and
b) in particular **in that** a path length difference (2*1) between the relatively long path and the relatively short path is predetermined by a throughflow length (2*1) through the intermediate storage volume (7, 8).

12. Electrical breaker device (1) according to one of Claims 10-11, **characterized in that**
a) the intermediate storage volume (7, 8) has an inlet opening (70) and an outlet opening (80),
b) the first means (71) guides the first partial gas flow (11a) towards the outlet opening (80) whilst bypassing the intermediate storage volume (7, 8), and
c) the second means (7a, 7b, 72) guides the second partial gas flow (11b) or possibly further partial gas flows (11c) towards the inlet opening (70) and, through the intermediate storage volume (7, 8), towards the outlet opening (80).

13. Electrical breaker device (1) according to one of Claims 10-12, **characterized in that** the mixing zone (12) is provided in the region of an outlet opening (80) of the intermediate storage volume (7, 8) for mixing the first partial gas flow (11a) with the cold gas (111) which is stored in the intermediate storage volume (7, 8) and is forcibly displaced out of the intermediate storage volume (7, 8) by the second partial gas flow (11b).

14. Electrical breaker device (1) according to one of Claims 10-13, **characterized in that**
a) the mixing zone (12) is at the same time in the form of a low pressure zone (12) for sucking the stored cold gas (111) out of the intermediate storage volume (7, 8), and/or
b) the mixing zone (12) is at the same time in the form of a swirling zone (12) for the first partial gas flow (11a) and the cold gas (111), in particular of gas jets of the first partial gas flow (11a) and the cold gas (111), and/or
c) additional mixing of the first partial gas flow (11a) with a precooled second partial gas flow (11b) and possibly a further partial gas flow (11c) takes place in the mixing channel (10).

15. Electrical breaker device (1) according to one of Claims 10-14, **characterized in that**
a) the storage capacity of the intermediate storage volume (7, 8) is selected according to a desired mixing duration and mixing temperature of the first partial gas flow (11a) with the intermediately stored cold gas (111), and/or
b) a throughflow length (2*1) of the intermediate storage volume (7, 8) is selected according to a desired time delay of the second partial gas flow (11b) in the intermediate storage volume (7, 8) in relation to the first partial gas flow (11a).

16. Electrical breaker device (1) according to one of Claims 10-15, **characterized in that**
a) the exhaust volume (4) is surrounded by an exhaust housing (4a), which has an exit-flow opening (101) and an exhaust opening (102) towards the switching chamber housing (3),
b) the intermediate storage volume (7, 8) is formed by a body (7a, 7b, 8a, 8b) through which a flow can pass and which is arranged in the exhaust volume (4), and
c) the body (7a, 7b, 8a, 8b) through which a flow can pass has a first opening (71) for branching off the first partial gas flow (11a) in a region of the body (7a, 7b, 8a, 8b) which faces the arc-quenching zone (6) and has a second opening (72) for the second partial gas flow (11b) in a region of the body (7a, 7b, 8a, 8b) which faces away from the arc-quenching zone (6).

17. Electrical breaker device (1) according to Claim 16, **characterized in that**
a) the first opening (71) is arranged close to the exit-flow opening (101), in particular radially opposite, and/or
b) the second opening (72) is arranged far removed from the exit-flow opening (101), in particular at a maximum axial distance from the exit-flow opening (101), and/or
c) a third or further opening (73) for a third or further partial gas flow (11c) is arranged in the axial direction (1a) between the first and the second openings (71, 72).

18. Electrical breaker device (1) according to one of Claims 16-17, **characterized in that**
a) the second opening (72) interacts with a deflecting device (7b, 8b, 8a) for guiding the stored cold gas (111) and the second partial gas flow (11b) back towards the outlet opening (80) of the intermediate storage volume (7, 8), and/or
b) a path length difference (2*1) between the relatively short path for the first partial gas flow (11a) and the relatively long path for the second partial gas flow (11b) is given by the axial distance between the first and the second openings (71, 72).

19. Electrical breaker device (1) according to one of Claims 16-18, **characterized in that**
a) the openings (71, 72, 73) are holes or slots in a wall (7a, 7b) of the body (7a, 7b, 8a, 8b), and/or
b) the openings (71, 72, 73) are arranged in a radial wall (7a) and/or in an axial wall (7b) of the body (7a, 7b, 8a, 8b), and/or
c) the number, size and position of the first, second and possibly third openings (71, 72, 73) are selected such that the first partial gas flow (11a) can still largely be mixed with the stored cold gas (111) in the exhaust volume (4).

20. Electrical breaker device (1) according to one of Claims 16-19, **characterized in that**
a) the body (7a, 7b, 8a, 8b) through which a flow can pass comprises a coaxially arranged inner cylinder (7a, 7b), which has an inlet opening (70) for the second partial gas flow (11b) towards the quenching-arc zone (6),
b) the body (7a, 7b, 8a, 8b) through which a flow can pass comprises an outer cylinder (8a, 8b) which surrounds the inner cylinder (7a, 7b) and has an outlet opening (80) for the stored cold gas (111) and the second partial gas flow (11b) towards the quenching-arc zone (6), and
c) the inner cylinder (7a, 7b) and the outer cylinder (8a, 8b) are connected to one another by the second opening (72) and possibly the third opening (73).

21. Electrical breaker device (1) according to one of Claims 10-20, **characterized in that**
a) auxiliary means (9, 9a, 9b, 9c; 74, 75) for precooling the switching gas (11) are arranged in the exhaust volume (4) of the breaker device (1),
b) in particular **in that** the auxiliary means (9, 9a, 9b, 9c; 74, 75) are arranged in the hot-gas flow (110) before it is split up into the partial gas flows (11a, 11b, 11c) and/or in the first partial gas flow and/or in the second partial gas flow (11a, 11b) and possibly in a further partial gas flow (11c).

22. Electrical breaker device (1) according to Claim 21, **characterized in that**
a) the auxiliary means comprise a jet-forming outflow opening (74) in the intermediate storage volume (7, 8) and/or in a secondary volume (9a) for the purpose of forming gas jets and a baffle wall (75) for the purpose of swirling the gas jets, and/or
b) the auxiliary means comprise a baffle plate (9b) and/or guiding means (9c) and/or swirling means (9c) for the switching gas (11).

23. Electrical breaker device (1) according to one of Claims 10-22, **characterized in that**
a) the intermediate storage volume (7, 8), the first means (71; 101, 102) and the second means (7a, 7b, 72) are arranged in the exhaust region (7, 8) of a first and/or a second contact (5) of the breaker device (1), and/or
b) the breaker device (1) is a high-voltage circuit breaker (1) or a high-current circuit breaker or a switch disconnector.

24. Electrical breaker device (1) according to Claim 10, **characterized in that** the mixing channel (10) is separated from the intermediate storage volume (7, 8) and connected thereto via a channel inlet opening (101), the channel inlet opening acting as outlet opening (80) from the intermediate volume (7, 8) and the channel outlet opening acting as exhaust opening (102).

25. Electrical breaker device (1) according to Claim 10, **characterized in that** the mixing channel (10) between its channel inlet opening (101) and channel outlet opening (102) has a diameter (D) and a length (L) which are dimensioned such that efficient mixing of the already premixed partial gas flows (11a, 11b, 11c) with the cold gas (111) and with one another is realized.

26. Electrical breaker device (1) according to Claim 10, **characterized in that** the mixing channel (10) is aligned axially and/or radially.

## Revendications

1. Procédé de refroidissement d'un gaz de commutation (11) dans un appareil de commutation électrique (1) pour des réseaux d'alimentation en énergie électrique, notamment dans un commutateur à haute tension (1), l'appareil de commutation (1) comprenant une chambre de commutation (2) qui est entourée par un boîtier de chambre de commutation (3), du gaz de commutation chaud (11, 110) s'écoulant en outre, lors d'une opération de commutation, d'une zone d'extinction d'arc électrique (6) vers une zone de décharge (7, 8) remplie de gaz froid (111), le gaz de commutation chaud (11, 110) étant décomposé en au moins deux courants de gaz partiels (11a, 11b, 11c), selon lequel
a) au moins une partie du gaz froid (111) est stockée temporairement dans la zone de décharge (7, 8) et le premier courant de gaz partiel (11a) est acheminé au gaz froid (111) stocké temporairement puis déchargé dans la chambre de commutation (2) et
b) le gaz froid (111) stocké temporairement est chassé hors de la zone de décharge (7, 8) à l'aide du deuxième courant de gaz partiel (11b) puis mélangé avec le premier courant de gaz partiel (11a) avant de se décharger dans le boîtier de chambre de commutation (3), **caractérisé en ce que**
c) derrière la zone de mélange (12) et avant de pénétrer dans le boîtier de chambre de commutation (3), le premier courant de gaz partiel (11a) est en plus mélangé avec le gaz froid (111) stocké temporairement dans un conduit de mélange (10).

2. Procédé de refroidissement d'un gaz de commutation (11) selon la revendication 1, **caractérisé en ce que**
a) le deuxième courant de gaz partiel (11b) est acheminé au gaz froid (111) stocké temporairement et/ou
b) le premier courant de gaz partiel (11a) se décharge dans le boîtier de chambre de commutation (3) par un trajet plus court et le deuxième courant de gaz partiel (11b) ainsi qu'un éventuel autre ou troisième courant de gaz partiel (11c) qui l'assiste se décharge dans le boîtier de chambre de commutation (3) par un trajet plus long.

3. Procédé de refroidissement d'un gaz de commutation (11) selon la revendication 2, **caractérisé en ce que**
a) la partie stockée temporairement du gaz froid (111) dans la zone de décharge est stockée temporairement dans un volume de stockage temporaire (7, 8) et
b) le volume de stockage temporaire (7, 8) présente une ouverture d'entrée (70) et une ouverture de sortie (80) pour le deuxième (11b) et l'éventuel autre courant de gaz partiel (11c) et aussi, dans la zone de l'ouverture de sortie (80), la zone de mélange (12) dans laquelle le gaz froid stocké (111) est mélangé avec le premier courant de gaz partiel (11a).

4. Procédé de refroidissement d'un gaz de commutation (11) selon la revendication 3, **caractérisé en ce que**
a) une dépression est générée par le premier courant de gaz partiel (11a) dans la zone de mélange (12), par le biais de laquelle le gaz froid (111) stocké temporairement est aspiré hors du volume de stockage temporaire (7, 8) et/ou
b) des jets de gaz sont générés et dirigés les uns contre les autres dans la zone de mélange (12) dans le premier courant de gaz partiel (11a) et dans le gaz froid (111) et sont ainsi mélangés et/ou
c) dans le conduit de mélange (10), le premier courant de gaz partiel (11a) est en plus mélangé avec un deuxième courant de gaz partiel (11b) prérefroidi et éventuellement avec un autre courant de gaz partiel (11c).

5. Procédé de refroidissement d'un gaz de commutation (11) selon l'une des revendications 3 et 4, **caractérisé en ce que**
a) la capacité d'accumulation du volume de stockage temporaire (7, 8) est choisie en fonction d'une durée de mélange et d'une température de mélange souhaitées du premier courant de gaz partiel (11a) avec le gaz froid (111) stocké temporairement et/ou
b) une différence de trajet (2*1) entre le trajet le plus court et le trajet le plus long est choisie égale à une longueur d'écoulement (2*1) à travers le volume de stockage temporaire (7, 8).

6. Procédé de refroidissement d'un gaz de commutation (11) selon l'une des revendications 3 à 5, **caractérisé en ce que**
a) le premier courant de gaz partiel (11a) se décharge dans le boîtier de chambre de commutation (3) en contournant le volume de stockage temporaire (7, 8) par un trajet minimum et/ou
b) le deuxième courant de gaz partiel (11b) se décharge dans le boîtier de chambre de commutation (3) à travers le volume de stockage temporaire (7, 8) par un trajet maximum et/ou
c) un autre courant de gaz partiel (11c) se décharge dans le boîtier de chambre de commutation (3) à travers le volume de stockage temporaire (7, 8) au moins par sections.

7. Procédé de refroidissement d'un gaz de commutation (11) selon l'une des revendications 1 à 6, **caractérisé en ce que**
a) le gaz de commutation (11) est prérefroidi dans le volume de décharge (4) de l'appareil de commutation (1) avec des moyens auxiliaires de prérefroidissement (9, 9a, 9b, 9c ; 74, 75),
b) notamment que le gaz chaud (110) est prérefroidi avant d'être décomposé en les courants de gaz partiels (11a, 11b, 11c) et/ou le premier courant de gaz partiel (11a) et/ou le deuxième courant de gaz partiel (11b) et un éventuel autre courant de gaz partiel (11c) est prérefroidi.

8. Procédé de refroidissement d'un gaz de commutation (11) selon l'une des revendications 1 à 7, **caractérisé en ce que**
a) un jet de gaz est formé dans le gaz de commutation (11) à travers une ouverture de sortie (74) qui forme un jet dans le volume de stockage temporaire (7, 8) et/ou dans un volume supplémentaire (9a), lequel est dévié sur une paroi de déflection (75) et y est amené en tourbillon et/ou
b) le gaz de commutation (11) est dévié sur une plaque de déflection (9b) et/ou
c) un trajet prolongé, notamment un trajet en forme de méandres est prédéfini dans le gaz de commutation (11) à l'aide de moyens de guidage (9c) et/ou un domaine de recirculation est formé à l'aide de moyens de tourbillonnement (9c).

9. Procédé de refroidissement d'un gaz de commutation (11) selon la revendication 1, **caractérisé en ce que** le conduit de mélange (10) présente entre son ouverture d'entrée de conduit (101) et l'ouverture de sortie de conduit (102) un diamètre (D) et une longueur (L) dont le dimensionnement permet de réaliser un mélange efficace des courants de gaz partiels (11a, 11b, 11c) déjà prémélangés avec le gaz froid (111) et entre eux.

10. Appareil de commutation électrique (1) pour un réseau d'alimentation en énergie électrique, notamment commutateur à haute tension (1), comprenant une chambre de commutation (2) qui est entourée par un boîtier de chambre de commutation (3) et qui présente une zone d'extinction d'arc électrique (6) ainsi qu'un volume de décharge (4) destiné à refroidir du gaz de commutation chaud (11, 110), une zone de décharge (7, 8) du volume de décharge (4) étant remplie de gaz froid (111) au début d'une opération de commutation, des moyens (71, 72, 73 ; 7a, 7b ; 8a, 8b) étant en outre présents pour décomposer le gaz de commutation chaud (11, 110) en au moins deux courants de gaz partiels (11a, 11b, 11c), selon lequel
a) un volume de stockage temporaire (7, 8) destiné au stockage du gaz froid (111) se trouve dans la zone de décharge (7, 8),
b) il existe un premier moyen (71; 101, 102) qui dévie le premier courant de gaz partiel (11a) en contournant le volume de stockage temporaire (7, 8) dans le boîtier de chambre de commutation (3) et
c) il existe un deuxième moyen (7a, 7b, 72) qui dévie le deuxième courant de gaz partiel (11b) vers le gaz froid stocké (111) et provoque ainsi l'évacuation du gaz froid stocké (111) hors du volume de stockage temporaire (7, 8), **caractérisé en ce que**
d) derrière la zone de mélange (12) et avant de pénétrer dans le boîtier de chambre de commutation (3) se trouve un conduit de mélange (10) dans lequel a lieu un mélange supplémentaire du premier courant de gaz partiel (11a) avec le gaz froid (111) chassé hors du volume de stockage temporaire (7, 8).

11. Appareil de commutation électrique (1) selon la revendication 10, **caractérisé en ce que**
a) dans la zone de décharge (7, 8), entre la zone d'extinction d'arc électrique (6) et le boîtier de chambre de commutation (3), est prédéfini un trajet plus court pour le premier courant de gaz partiel (11a) et un trajet plus long pour le deuxième courant de gaz partiel (11b) et un éventuel autre courant de gaz partiel (11c) et
b) notamment qu'une différence de longueur de trajet (2*1) entre le trajet le plus long et le trajet le plus court à travers le volume de stockage temporaire (7, 8) est prédéfinie par une longueur d'écoulement (2*1).

12. Appareil de commutation électrique (1) selon l'une des revendications 10 et 11, **caractérisé en ce que**
a) le volume de stockage temporaire (7, 8) présente une ouverture d'entrée (70) et une ouverture de sortie (80),
b) le premier moyen (71) dévie le premier courant de gaz partiel (11a) en contournant le volume de stockage temporaire (7, 8) vers l'ouverture de sortie (80) et
c) le deuxième moyen (7a, 7b, 72) dévie le deuxième courant de gaz partiel (11b) ou les éventuels autres courants de gaz partiels (11c) vers l'ouverture d'entrée (70) et à travers le volume de stockage temporaire (7, 8) vers l'ouverture de sortie (80).

13. Appareil de commutation électrique (1) selon l'une des revendications 10 à 12, **caractérisé en ce qu'**il existe dans la zone d'une ouverture de sortie (80) du volume de stockage temporaire (7, 8) la zone de mélange (12) destinée à mélanger le premier courant de gaz partiel (11a) avec le gaz froid (111) qui est stocké dans le volume de stockage temporaire (7, 8) et qui est chassé hors du volume de stockage temporaire (7, 8) par le deuxième courant de gaz partiel (11b).

14. Appareil de commutation électrique (1) selon l'une des revendications 10 à 13, **caractérisé en ce que**
a) la zone de mélange (12) est en même temps réalisée sous la forme d'une zone de dépression (12) pour aspirer le gaz froid stocké (111) hors du volume de stockage temporaire (7, 8) et/ou
b) la zone de mélange (12) est en même temps réalisée sous la forme d'une zone de tourbillonnement (12) pour le premier courant de gaz partiel (11a) et le gaz froid (111), notamment pour les jets de gaz du premier courant de gaz partiel (11a) et du gaz froid (111) et/ou
c) un mélange supplémentaire du premier courant de gaz partiel (11a) avec un deuxième courant de gaz partiel (11b) prérefroidi et un éventuel autre courant de gaz partiel (11c) a lieu dans le conduit de mélange (10).

15. Appareil de commutation électrique (1) selon l'une des revendications 10 à 14, **caractérisé en ce que**
a) la capacité d'accumulation du volume de stockage temporaire (7, 8) est choisie en fonction d'une durée de mélange et d'une température de mélange souhaitées du premier courant de gaz partiel (11a) avec le gaz froid (111) stocké temporairement et/ou
b) une longueur d'écoulement (2*1) à travers le volume de stockage temporaire (7, 8) est choisie en fonction d'un retard souhaité du deuxième courant de gaz partiel (11b) dans le volume de stockage temporaire (7, 8) par rapport au premier courant de gaz partiel (11a) .

16. Appareil de commutation électrique (1) selon l'une des revendications 10 à 15, **caractérisé en ce que**
a) le volume de décharge (4) est entouré par un boîtier de décharge (4a) qui présente une ouverture d'échappement (101) et une ouverture de décharge (102) vers le boîtier de chambre de commutation (3),
b) le volume de stockage temporaire (7, 8) est formé par un corps traversable par un courant (7a, 7b, 8a, 8b) qui est disposé dans le volume de décharge (4) et
c) le corps traversable par un courant (7a, 7b, 8a, 8b) présente une première ouverture (71) pour dévier le premier courant de gaz partiel (11a) dans une région du corps (7a, 7b, 8a, 8b) faisant face à la zone d'extinction d'arc électrique (6) et une deuxième ouverture (72) pour le deuxième courant de gaz partiel (11b) dans une zone du corps (7a, 7b, 8a, 8b) à l'opposé de la zone d'extinction d'arc électrique (6).

17. Appareil de commutation électrique (1) selon la revendication 16, **caractérisé en ce que**
a) la première ouverture (71) est disposée à proximité de l'ouverture d'échappement (101), notamment à l'opposé dans le sens radial et/ou
b) la deuxième ouverture (72) est disposée à distance de l'ouverture d'échappement (101), notamment à une distance axiale maximale de l'ouverture d'échappement (101) et/ou
c) une troisième ou autre ouverture (73) pour un troisième ou autre courant de gaz partiel (11c) est disposée dans le sens axial (1a) entre la première et la deuxième ouverture (71, 72).

18. Appareil de commutation électrique (1) selon l'une des revendications 16 et 17, **caractérisé en ce que**
a) la deuxième ouverture (72) interagit avec un dispositif de déviation (7b, 8b, 8a) destiné à renvoyer le gaz froid stocké (111) et le deuxième courant de gaz partiel (11b) vers l'ouverture de sortie (80) du volume de stockage temporaire (7, 8) et/ou
b) une différence de longueur de trajet (2*1) entre le trajet le plus court pour le premier courant de gaz partiel (11a) et le trajet le plus long pour le deuxième courant de gaz partiel (11b) est définie par l'écart axial entre la première et la deuxième ouverture (71, 72).

19. Appareil de commutation électrique (1) selon l'une des revendications 16 à 18, **caractérisé en ce que**
a) les ouvertures (71, 72, 73) sont des trous ou des fentes dans une paroi (7a, 7b) du corps (7a, 7b, 8a, 8b) et/ou
b) les ouvertures (71, 72, 73) sont disposées dans une paroi radiale (7a) et/ou dans une paroi axiale (7b) du corps (7a, 7b, 8a, 8b) et/ou
c) une quantité, une taille et une position de la première, de la deuxième et de l'éventuelle troisième ouverture (71, 72, 73) sont choisies de telle sorte que le premier courant de gaz partiel (11a) peut encore être amplement mélangé dans le volume de décharge (4) avec le gaz froid stocké (111).

20. Appareil de commutation électrique (1) selon l'une des revendications 16 à 19, **caractérisé en ce que**
a) le corps traversable par un courant (7a, 7b, 8a, 8b) comprend un cylindre intérieur (7a, 7b) disposé de manière coaxiale qui présente en direction de la zone d'extinction d'arc électrique (6) une ouverture d'entrée (70) pour le deuxième courant de gaz partiel (11a),
b) le corps traversable par un courant (7a, 7b, 8a, 8b) comprend un cylindre extérieur (8a, 8b) qui entoure le cylindre intérieur (7a, 7b) et qui présente en direction de la zone d'extinction d'arc électrique (6) une ouverture de sortie (80) pour le gaz froid stocké (111) et le deuxième courant de gaz partiel (11b) et
c) le cylindre intérieur (7a, 7b) et le cylindre extérieur (8a, 8b) sont reliés ensemble par la deuxième ouverture (72) et l'éventuelle troisième ouverture (73).

21. Appareil de commutation électrique (1) selon l'une des revendications 10 à 20, **caractérisé en ce que**
a) des moyens auxiliaires (9, 9a, 9b, 9c ; 74, 75) de prérefroidissement du gaz de commutation (11) sont disposés dans le volume de décharge (4) de l'appareil de commutation (1),
b) notamment que les moyens auxiliaires (9, 9a, 9b, 9c ; 74, 75) sont disposés dans le courant de gaz chaud (110) avant la décomposition en les courants de gaz partiels (11a, 11b, 11c) et/ou dans le premier courant de gaz partiel et/ou dans le deuxième courant de gaz partiel (11a, 11b) et éventuellement dans un autre courant de gaz partiel (11c).

22. Appareil de commutation électrique (1) selon la revendication 21, **caractérisé en ce que**
a) les moyens auxiliaires comprennent une ouverture d'échappement (74) qui forme un jet dans le volume de stockage temporaire (7, 8) et/ou dans un volume supplémentaire (9a) pour former des jets de gaz ainsi qu'une paroi de déflection (75) pour faire tourbillonner les jets de gaz et/ou
b) les moyens auxiliaires comprennent une plaque de déflection (9b) et/ou des moyens de guidage (9c) et/ou des moyens de tourbillonnement (9c) pour le gaz de commutation (11).

23. Appareil de commutation électrique (1) selon l'une des revendications 10 à 22, **caractérisé en ce que**
a) le volume de stockage temporaire (7, 8), le premier moyen (71 ; 101, 102) et le deuxième moyen (7a, 7b, 72) sont disposés dans la zone de décharge (7, 8) d'un premier et/ou d'un deuxième contact (5) de l'appareil de commutation (1) et/ou
b) l'appareil de commutation (1) est un commutateur de puissance à haute tension (1) ou un commutateur à courant fort ou un sectionneur.

24. Appareil de commutation électrique (1) selon la revendication 10, **caractérisé en ce que** le conduit de mélange (10) est séparé du volume de stockage temporaire (7, 8) et relié avec celui-ci par le biais d'une ouverture d'entrée de conduit (101), l'ouverture d'entrée de conduit faisant office d'ouverture de sortie (80) du volume temporaire (7, 8) et l'ouverture de sortie de conduit faisant office d'ouverture de décharge (102).

25. Appareil de commutation électrique (1) selon la revendication 10, **caractérisé en ce que** le conduit de mélange (10) présente entre son ouverture d'entrée de conduit (101) et son ouverture de sortie de conduit (102) un diamètre (D) et une longueur (L) dont le dimensionnement permet de réaliser un mélange efficace des courants de gaz partiels (11a, 11b, 11c) déjà prémélangés avec le gaz froid (111) et entre eux.

26. Appareil de commutation électrique (1) selon la revendication 10, **caractérisé en ce que** le conduit de mélange (10) est orienté dans le sens axial et/ou radial.
